# EUROPÄISCHE PATENTSCHRIFT

(11) **EP 0 151 366 B1**
(45) Veröffentlichungstag und Bekanntmachung des Hinweises auf die Patenterteilung: **15.07.1987**
(21) Anmeldenummer: 84730134.8
(22) Anmeldetag: 06.12.1984
(51) Int. Cl.: H01F 27/36

(54) **Hochspannungswicklung eines induktiven Spannungswandlers**
High voltage winding of an inductive voltage transformer
Enroulement à haute tension d'un transformateur de tension inductif

(30) Priorität: 30.01.1984 DE 3403526
(43) Veröffentlichungstag der Anmeldung: 14.08.1985
(73) Patentinhaber: SIEMENS AKTIENGESELLSCHAFT, 80333 München (DE)
(72) Erfinder: Keil, Werner, D-1000 Berlin 31 (DE); Kersten, Klaus-Dieter, Dipl.-Ing., D-1000 Berlin 45 (DE)

## Beschreibung

Die Erfindung bezieht sich auf eine Hochspannungswicklung eines induktiven Spannungswandlers mit mindestens zwei einander koaxial umfassenden Teilwicklungen und einer zwischen den Teilwicklungen liegenden Zwischenelektrode, die mit beiderseits eines innerhalb der Hochspannungswicklung liegenden Zentralbereichs vorhandenen Randbereichen seitlich aus der Hochspannungswicklung hervorsteht.

Bei einer bekannten Hochspannungswicklung dieser Art (DE-A-2 452 056) besteht die Zwischenelektrode aus einer eingewickelten Metallbahn, beispielsweise aus Kupfer oder einer Kupferlegierung. Die Zwischenelektrode dient dabei als Wickelkörper für die eine (innere) Teilwicklung umfassende äussere Teilwicklung.

Der Erfindung liegt die Aufgabe zugrunde, eine Hochspannungswicklung zu schaffen, die sich durch einen besonders stabilen und besonders erschütterungsfesten Wicklungsaufbau auszeichnet.

Zur Lösung dieser Aufgabe besteht bei einer Hochspannungswicklung der eingangs angegebenen Art erfindungsgemäss die Zwischenelektrode aus zwei metallenen, halbringförmigen Schalenteilen, die im Zentralbereich Löcher aufweisen; die Schalenteile umfassen unter Freilassung zweier Spalte die eine (innere) Teilwicklung aussen und sind von der aufgewickelten weiteren (äusseren) Teilwicklung gegen die erste Teilwicklung gepresst, und einer der beiden Spalte ist mittels eines Kontaktelementes überbrückt.

Ein wesentlicher Vorteil der erfindungsgemässen Hochspannungswicklung besteht darin, dass aufgrund der Verwendung einer Zwischenelektrode mit Löchern in ihrem Zentralbereich ein stabiler und erschütterungsfester Wicklungsaufbau erreicht ist, weil die Schalenteile sich unter dem Druck der aufgewickelten äusseren Teilwicklung mit ihren Löchern in der äusseren Isolation der inneren Teilwicklung gewissermassen verhaken, so dass die Zwischenelektrode mit der auf ihr aufgewickelten äusseren Teilwicklung weder seitlich noch in Umfangsrichtung in Bezug auf die innere Teilwicklung verschiebbar ist. Dieses Verhaken der Zwischenelektrode ist dadurch ermöglicht, dass diese aus zwei halbringförmigen Schalenteilen mit einer derartigen Bemessung besteht, dass sie die innere Teilwicklung unter Freilassung zweier Spalte umfasst und somit durch die äussere Teilwicklung ungehindert an die innere Teilwicklung anpressbar ist. Das Kontaktelement, das einen der Spalte überbrückt, sorgt dafür, dass die gesamte Zwischenelektrode auf ein und demselben Zwischenpotential liegt, wobei mittels des zweiten, nicht überbrückten Spaltes in bekannten Weise eine Kurzschlusswindung verhindert ist.

Die Erfindung ist nicht nur bei einer Hochspannungswicklung mit zwei einander koaxial umfassenden Teilwicklungen anwendbar, sondern auch bei Hochspannungswicklungen, die aus mehr als zwei Teilwicklungen bestehen; die Zwischenelektrode zwischen den jeweils benachbarten Teilwicklungen ist dann jeweils in der Weise auszubilden, wie es oben angegeben worden ist, wobei auch ihre Bemessung zur Erzielung der Spalte und die Verwendung eines Kontaktelementes in übereinstimmender Weise vorzunehmen ist.

Besonders vorteilhaft ist die erfindungsgemässe Hochspannungswicklung mit mindestens zwei als Lagenwicklungen ausgeführten Teilwicklungen, wenn die Schalenteile im Zentralbereich eine ringförmige, sickenartige Einziehung mit einer der Breite der Wicklungslagen der als Rechteckwicklungen ausgeführten Teilwicklungen entsprechenden Breite aufweisen und wenn jede Teilwicklung zwischen ihren Wicklungslagen thermoplastischen Lack tragende Folien aufweist, deren Breite grösser als die Breite der Wicklungslagen ist und die an ihren aus den Wicklungslagen hervorstehenden Seiten gefiedert sind, wobei die hervorstehenden Seiten einander überlappend nach aussen umgelegt sind und die Folien aufgrund von Hitzeeinwirkung auf die Lackschicht mit den Wicklungslagen und miteinanderverklebt sind. Eine solchermassen ausgebildete Hochspannungswicklung hat den Vorteil, dass sie besonders stabil und erschütterungsfest ist, da sie nicht nur hinsichtlich jeder Teilwicklung aufgrund der Verwendung von thermoplastischen Lack tragenden Folien und der Hitzeeinwirkung einen festen Wicklungsaufbau aufweist, sondern infolge der Verwendung von Schalenteilen mit einer sickenartigen Einziehung im Zentralbereich eine feste Halterung der Zwischenelektrode und damit der auf ihr aufgebrachten äusseren Teilwicklung auf der inneren Teilwicklung sicherstellt. Selbst hohe Beanpsruchungen der Wicklung in achsparalleler Richtung führen daher nicht zu einer Zerstörung des Wicklungsaufbaus. Dies ist darauf zurückzuführen, dass bei Teilwicklungen mit dem angegebenen Wicklungsaufbau die seitlichen Ränder nach der Hitzeeinwirkung nach aussen gezogen sind, so dass sich die Schalenteile mit ihrer sickenartigen Einziehung zwischen den nach aussen gezogenen Rändern verankern. Zusätzlich ergibt sich bei der Hochspannungswicklung der Vorteil, dass die Schalenteile mit ihren Löchern besonders gut mit der Isolation der Teilwicklungen verhaftet sind.

Eine Lagenwicklung mit thermoplastischen Lack tragenden Folien, die aufgrund von Hitzeeinwirkung auf die Lackschichten mit den Wicklungslagen und miteinander verklebt sind, ist an sich aus dem DE-U-8 127 860 bekannt.

Bei der erfindungsgemässen Hochspannungswicklung kann das Kontaktelement in unterschiedlicher Weise ausgebildet sein. Als vorteilhaft wird es angesehen, wenn das Kontaktelement einen innen an den Schalenteilen anliegenden ersten Kontaktstreifen enthält, der mit dem äusseren Ende der inneren Teilwicklung verbunden ist, und einen aussen an den Schalenteilen anliegenden zweiten Kontaktstreifen aufweist, der mit dem inneren Ende der äusseren Teilwicklung verbunden ist, und wenn die Kontaktstreifen im Bereich des überbrückten Spaltes miteinander verbunden sind.

Handelt es sich bei dem Kontaktelement um ein solches, bei dem zwei zunächst separate Kontaktstreifen Verwendung finden, dann sind diese im Bereich des überbrückten Spaltes vorteilhafterweise durch Schweissen miteinander verbunden.

Um eine besonders sichere Kontaktgabe zwischen den beiden Schalenteilen durch das Kontaktelement zu erreichen, bestehen vorteilhafterweise die Kontaktstreifen aus einem einzigen Kontaktband, dass durch den Spalt geführt ist; der erste Kontaktstreifen ist im Bereich des jeweils einen Schalenteiles mäanderförmig umgebogen und der zweite Kontaktstreifen ist im Bereich des jeweils anderen Schalenteiles mäanderförmig umgebogen. Dadurch ist nämlich erreicht, dass auch bei einem kleinen Abstand von den Zwischenelektroden zu den Teilwicklungen an ihrem äusseren bzw. inneren Rande eine Kontaktgabe mit den Kontaktstreifen bewirkt ist, weil sich diese dann in ihrem mäanderförmig umgebogenen Bereich aufgrund einer Federwirkung aufbiegen. Damit ist mit Sicherheit erreicht, dass beide Schalenteile der Zwischenelektrode galvanisch miteinander verbunden sind und damit auf demselben Potential liegen.

Insbesondere zur Erleichterung der Herstellung der erfindungsgemässen Hochspannungswicklung hat es sich als vorteilhaft erwiesen, wenn die Kontaktstreifen im Bereich ihrer Verbindungsstellen mit den Enden der Teilwicklungen sich quer erstreckende Befestigungslaschen aufweisen, die mit ihrem jeweils einen Teil mittels der Folien jeweils im Randbereich der Teilwicklungen festgelegt sind und mit ihrem jeweils anderen um die Folien umschlagbar sind.

Zur Erläuterung der Erfindung ist in
Figur 1 ein Schnitt durch einen induktiven Spannungswandler mit einem Ausführungsbeispiel der erfindungsgemässen Hochspannungswicklung, in
Figur 2 eine Aufsicht auf einen abgewinkelten Teil der Zwischenelektrode der Hochspannungswicklung nach Figur 1, in
Figur 3 ein Schnitt nur durch die Hochspannungswicklung nach Figur 1 im Bereich des überbrückten Spaltes der Zwischenelektrode und in
Figur 4 eine Aufsicht auf die Zwischenelektrode im Bereich des überbrückten Spaltes bei fortgelassener äusserer Teilwicklung wiedergegeben.

Wie Figur 1 erkennen lässt, besteht eine Hochspannungswicklung 1 aus einer inneren Teilwicklung 2 und einer äusseren Teilwicklung 3; beide Teilwicklungen 2 und 3 sind als Lagenwicklung, und zwar als Rechteckwicklung, ausgeführt. Jede Teilwicklung 2 bzw. 3 ist dabei so hergestellt, wie es in dem DE-U-8 127 860 im einzelnen beschrieben ist. Dies bedeutet, dass als Isolierstoffbahn zwischen den Wicklungslagen 4 mit gleicher Breite eine Kunststoffolie 5 mit einer thermoplastischen Lackschichtverwendet ist, die an ihren Rändern gefiedert ist. Diese Kunststoffolien 5 befinden sich zwischen den einzelnen Wicklungslagen 4. Die Teilwicklung 2 ist auf einem geradzylindrischen Spulenkörper 7 aufgebracht.

Die innere Teilwicklung 2 ist von einer Zwischenelektrode 9 umgeben, die in ihrem Zentralbereich 10 eine ringförmige, sickenartige Einziehung 11 aufweist, wodurch die Zwischenelektrode 9 nach Fertigstellung der gesamten Hochspannungswicklung (wie unten noch erläutert wird) formschlüssig in der inneren Teilwicklung 2 liegt.

Wie Figur 2 erkennen lässt, weist jedes metallene, halbringförmige Schalenteil 12 bzw. 13 der Zwischenelektrode 9 Löcher 14 in ihrem Zentralbereich 10 auf. Ausserdem ist jede Zwischenelektrode 9 mit Randbereichen 16 und 17 versehen, die an ihren äusseren Enden zur Verminderung von Feldkonzentrationen trompetenförmig aufgeweitet sind.

Die halbringförmigen Schalenteile 12 und 13 der Zwischenelektrode 9 sind so bemessen, dass sie nach ihrer Aufbringung auf die innere Teilwicklung 2 unter Erzeugung zweier Spalte liegen, von denen in der Figur 2 ein Spalt 18 erkennbar ist.

Nachdem - wie später noch erläutert wird - mittels eines Kontaktelementes der Spalt zwischen den halbringförmigen Schalenteilen 12 und 13 überbrückt ist, wird auf den Zentralbereich 10 der Zwischenelektrode 9 die äussere Teilwicklung 3 aufgebracht. Die äussere Teilwicklung ist in derselben Weise aufgebaut, wie dies im Zusammenhang mit der Erläuterung des Aufbaus der inneren Teilwicklung 2 bereits ausführlich beschrieben worden ist.

Nach der Herstellung der gesamten Hochspannungswicklung 1 mit Zwischenelektrode 9 wird diese einer Wärmebehandlung ausgesetzt, wobei die gefiederten Ränder der Kunststoffolien 5 aufgrund des unter Hitzeeinwirkung thermoplastisch veränderten Lacks vor allem mit den äusseren Windungen der Wicklungslagen 4 und mit den jeweils benachbarten Rändern der Kunststoffolien 5 verkleben, wodurch ein fester Aufbau der Lagenwicklung auch ohne seitliches Begrenzungsteil des Spulenkörpers selbst bei grösseren Belastungen der Lagenwicklung gewährleistet ist. Dabei verbacken die einzelnen Teilwicklungen 2 bzw. 3 fest untereinander, und es entsteht gleichzeitig eine innige Verbindung des Zentralbereichs 10 der Zwischenelektrode 9 mit den beiden Teilwicklungen 2 und 3 aufgrund der sickenartigen Einziehung 11 und der Löcher 14, so dass die Hochspannungswicklung 1 sehr stabil und sehr erschütterungsfest ist. Diese Eigenschaft ergibt sich u.a. deshalb, weil die Teilwicklungen 2 und 3 bei Hitzeeinwirkung sich im mittleren Bereich mehr zusammenziehen als aussen, so dass hervorstehende Ränder 19 und 20 entstehen, die die Zwischenelektrode 9 halten.

Die Hochspannungswicklung 1 umfasst bei einem induktiven Spannungswandler in der Regel eine Sekundärwicklung 21, die ihrerseits auf einem Eisenkern 22 angeordnet ist, bei dem es sich um einen Rahmenkern handelt kann. Die Hochspannungswicklung 1 kann in nicht dargestellter Weise von einer Hochspannungselektrode umgeben sein.

Zur Erläuterung des Kontaktelementes der erfindungsgemässen Hochspannungswicklung dienen die Figuren 3 und 4. Sie zeigen ein Kontaktelement 30, das einen ersten Kontaktstreifen 31 aufweist. Dieser erste Kontaktstreifen 31 ist innerhalb der Schalenteile 12 und 13 der Zwischenelektrode 9 angeordnet und mit seinem einen Ende 32 mit dem äusseren Ende 33 der inneren Teilwicklung 2 verbunden. Im Bereich des Schalenteiles 12 ist der Kontaktstreifen 21 an seinem anderen Ende 35 mäanderförmig umgebogen. Der Kontaktstreifen 31 ist Teil eines Kontaktbandes 36, aus dem auch ein zweiter Kontaktstreifen 37 gebildet ist. Das Kontaktband 36 ist daher durch den Spalt 18 zwischen den Schalenteilen 12 und 13 nach aussen geführt. Der zweite Kontaktstreifen 37 ist an seinem einen Ende 38 mit dem inneren Ende 39 der weiter nicht gezeigten äusseren Teilwicklung verbunden und an seinem anderen Ende 40 mäanderförmig umgebogen. Dabei liegt der mäanderförmig umgebogene Bereich des zweiten Kontaktstreifens 37 ausserhalb des Schalenteiles 13. Auf diese Weise ist erreicht, dass - falls sich bei Hitzeeinwirkung ein Spalt zwischen den Schalenteilen und den Teilwicklungen ergeben sollte - auf jeden Fall eine Kontaktgabe zwischen dem Kontaktband 26 und den beiden Schalenteilen 12 und 13 ergibt, so dass diese auf demselben Potential liegen. Im Falle eines Spaltes zwischen den Teilwicklungen und den Schalenteilen öffnet sich nämlich das Kontaktband im jeweils mäanderförmig umgebogenen Bereich und stellt damit die Kontaktgabe sicher.

Wie insbesondere Figur 4 erkennen lässt, ist jeder Kontaktstreifen 31 bzw. 37 im Bereich seiner Verbindungsstelle 41 bzw. 42 mit den Enden 33 bzw. 39 der Teilwicklungen 2 und 3 mit einer sich quer erstreckenden Befestigungslasche 43 bzw. 44 versehen. Diese Befestigungslaschen 43 bzw. 44 weisen einen umschlagbaren Teil 45 bzw. 46 auf, so dass eine mechanische Festlegung des gesamten Kontaktelementes mit der Isolation der Teilwicklungen bzw. der Kunststoffolie möglich ist. Dies geschieht dadurch, dass nach Fertigstellung der inneren Teilwicklung 2 der in Figur 4 untere Teil 47 der Befestigungslasche 43 nach Herstellung der Verbindungsstelle 41 mit Kunststoffolie umwicklet wird, wobei der gesamte übrige Teil des Kontaktelementes seitlich (nach rechts) weggeklappt ist. Danach wird der gesamte übrige Teil des Kontaktelementes zurückgeklappt, und es werden die Schalenteile 12 und 13 aufgebracht, wobei das Kontaktband in der in der Figur 3 dargestellten Weise nach aussen durch den Spalt 18 geführt ist. Vor Beginn der Herstellung der äusseren Teilwicklung wird der Teil 46 der Befestigungslasche 44 nach aussen (nach links) geklappt und die Kunststoffolie der Wicklungsisolation der äusseren Teilwicklung 3 auf den anderen Teil 48 der Befestigungslasche 44 so aufgebracht, dass das Kontaktelement im Bereich ausserhalb der Schalenteile 12 und 13 mechanisch festgelegt ist. Danach wird das Teil 46 zurückgeklappt, die Verbindung mit dem inneren Ende 39 der äusseren Teilwicklung 3 hergestellt und dann die gesamte äussere Teilwicklung 3 in der bereits beschriebenen Weise hergestellt.

Damit ist dann eine Hochspannungswicklung 1 gewonnen, deren Schalenteile 12 und 13 für einen festen mechanischen Zusammenhalt der Teilwicklungen 2 und 3 sorgen, auf demselben Potential liegen und aufgrund eines nicht überbrückten Spaltes eine Kurzschlusswindung verhindern.

## Patentansprüche

1. Hochspannungswicklung (1) eines induktiven Spannungswandlers mit mindestens zwei einander koaxial umfassenden Teilwicklungen (2, 3) und einer zwischen den Teilwicklungen liegenden Zwischenelektrode (9), die mit beiderseits eines innerhalb der Hochspannungswicklung liegenden Zentralbereichs (10) vorhandenen Randbereichen seitlich aus der Hochspannungswicklung (1) hervorsteht, dadurch gekennzeichnet, dass die Zwischenelektrode (9) aus zwei metallenen, halbringförmigen Schalenteilen (12, 13) besteht, die in ihrem Zentralbereich (10) Löcher (14) aufweisen, dass die Schalenteile (12, 13) unter Freilassung zweier Spalte (18) die eine (innere) Teilwicklung (2) aussen umfassen und von der aufgewickelten weiteren (äusseren) Teilwicklung (3) gegen die erste Teilwicklung (2) gepresst sind und dass einer beiden Spalte (18) mittels eines Kontaktelementes (30) überbrückt ist.

2. Hochspannungswicklung nach Anspruch 1 mit zwei als Lagenwicklungen ausgeführten Teilwicklungen, dadurch gekennzeichnet, dass die Schalenteile (12, 13) im Zentralbereich (10) eine ringförmige, sickenartige Einziehung (11) mit einer der Breite der Wicklungslagen (4) der als Rechteckwicklungen ausgeführten Teilwicklungen (2, 3) entsprechenden Breite aufweisen und dass jede Teilwicklung (2, 3) zwischen ihren Wicklungslagen (4) thermoplastichen Lack tragende Folien (5) aufweist, deren Breite grösser als die Breite der Wicklungslagen (4) ist und die an ihren aus den Wicklungslagen (4) hervorstehenden Seiten gefiedert sind, wobei die hervorstehenden Seiten einander überlappend nach aussen umgelegt sind und die Folien (5) aufgrund von Hitzeeinwirkung auf die Lackschichten mit den Wicklungslagen (4) und miteinander verklebt sind.

3. Hochspannungswicklung nach Anspruch 1 oder 2, dadurch gekennzeichnet, dass das Kontaktelement (30) einen innen an den Schalenteilen (12, 13) anliegenden ersten Kontaktstreifen (31) enthält, der mit dem äusseren Ende (33) der ersten inneren Teilwicklung (2) verbunden ist, und einen aussen an den Schalenteilen (12, 13) anliegenden zweiten Kontaktstreifen (37) aufweist, der mit dem inneren Ende (39) der weiteren äusseren Teilwicklung (3) verbunden ist, und dass die Kontaktstreifen (31, 37) im Bereich des überbrückten Spaltes (18) miteinander verbunden sind.

4. Hochspannungswicklung nach Anspruch 3, dadurch gekennzeichnet, dass die Kontaktstreifen (31, 37) aus einem einzigen Kontaktband (36) bestehen, das durch den Spalt (18) geführt ist, und dass der erste Kontaktstreifen (31) im Bereich des jeweils einen Schalenteiles (12) mäanderförmig umgebogen und der zweite Kontaktstreifen (37) im Bereich des jeweils anderen Schalenteiles (13) mäanderförmig umgebogen ist.

5. Hochspannungswicklung nach einem der Ansprüche 2 bis 4, dadurch gekennzeichnet, dass die Kontaktstreifen (31, 37) im Bereich ihrer Verbindungsstellen (41, 42) mit den Enden (33, 39) der Teilwicklungen (2, 3) sich quer erstreckende Befestigungslachen (43, 44) aufweisen, die mit ihrem jeweils einen Teil (47, 48) mittels der Folien jeweils im Randbereich der Teilwicklungen (2, 3) festgelegt sind und mit ihrem jeweils anderen Teil (45, 46) um die Folien (5) umschlagbar sind.

## Claims

1. A high voltage winding (1) of an inductive voltage transformer comprising at least two sub-windings (2, 3) one of which coaxially surrounds another and an intermediate electrode (9) which lies between the sub-windings and whose edge zones, which are located on both sides of a central zone (10) inside the high voltage winding, project laterally from the high voltage winding (1), characterised in that the intermediate electrode (9) consists of two metallic, half-ring shaped shell components (12, 13) which contain holes (14) in their central zone; that, leaving two gaps (18), the shell components (12, 13) externally surround the first (inner) sub-winding (2) and are pressed by the other (outer) sub-winding (3) which is wound thereon against the first sub-winding (2); and that one of the two gaps (18) is bridged by means of a contact element (30).

2. A high voltage winding as claimed in Claim 1, comprising two sub-windings which consist of layer windings, characterised in that in the central zone (10) the shell components (12, 13) are provided with an annular, crease-shaped indentation (11), the width of which corresponds to the width of the winding layers (4) of the sub-windings (2, 3), which latter consist of rectangular windings; and that between its winding layers (4), each sub-winding (2, 3) is provided with foils (5) to which thermoplastic varnish is applied and the width of which is greater than the width of the winding layers (4) and which are feathered on their sides which project from the winding layers (4), the projecting sides being folded outwards, overlapping one another, and as a result of the effect of heat on the lacquer layers, the foils (5) being caused to adhere both to the winding layers (4) and to one another.

3. A high voltage winding as claimed in Claim 1 or Claim 2, characterised in that the contact element (30) contains a first contact strip (31 ) which internally contacts the shell components (12, 13) and is connected to the outer end (33) of the first inner sub-winding (2), and is provided with a second contact strip (37) which externally contacts the shell components (12, 13) and is connected to the inner end (39) of the other outer sub-winding (3); and that the contact strips (31, 37) are connected to one another in the region of the bridged gap (18).

4. A high voltage winding as claimed in Claim 3, characterised in that the contact strips (31, 37) consist of a single contact band (36) which leads through the gap (18); and that the first contact strip (31) is bent in serpentine fashion in the region of the first shell component (12) and the second contact strip (37) is bent in serpentine fashion in the region of the other shell component (13).

5. A high voltage winding as claimed in one of Claims 2 to 4, characterised in that in the region of their points of connection (41, 42) to the ends (33, 39) of the sub-windings (2, 3), the contact strips (31, 37) are provided with transversely extending fixing clips (43, 44) which are each secured with one part (47, 48) thereof in the edge zone of the sub-windings (2, 3) by means of the foils, and which can each be wrapped around the foils (5) by means of the other part (45, 46) thereof.

## Revendications

1. Enroulement à haute tension (1) d'un transformateur de tension inductif comportant au moins deux enroulements partiels s'enveloppant co- axialement (2, 3) et une électrode intercalaire (9) située entre les enroulements partiels et qui déborde latéralement l'enroulement à haute tension (1), ), avec des zones marginales présentes des deux côtés d'une zone centrale (10) située à l'intérieur de l'enroulement à haute tension, caractérisé par le fait que l'électrode intercalaire (9) est constituée par deux éléments de coque métalliques usuels (13) en forme de demi-anneaux, qui possèdent des trous (14) dans leur zone centrale (10), que les éléments de coque (12, 13) entourent extérieurement un enroulement partiel (intérieur) (2) en laissant subsister deux fentes (18) et sont repoussés par l'autre enroulement partiel bobiné (extérieur) (3) contre le premier enroulement partiel (2) et l'une des deux fentes (18) et pontée par un organe de contact (30).

2. Enroulement à haute tension suivant la revendication 1, comportant deux enroulements partiels réalisés sous la forme d'enroulements en couches, caractérisé par le fait que les éléments de coque (12, 13) comportent, dans la zone centrale (10), un renfoncement en forme de moulure annulaire (11), possédant une largeur correspondant à la largeur des couches d'enroulement (4) des enroulements partiels (2, 3) réalisés sous la forme d'enroulements rectangulaires, et que chaque enroulement partiel (2, 3) comporte, entre ses couches d'enroulement (4), des feuilles (5) portant une large thermoplastique et dont la largeur est supérieure à la largeur des couches d'enroulement (4) et qui sont crénelées sur leurs côtés en saillie hors des couches d'enroulements (4), les côtés en saillie étant enroulés de manière à être en recouvrement à l'extérieur, et les feuilles (5) étant collées aux couches d'enroulement (4) et entre elles sous l'application d'une chaleur aux couches de laque.

3. Enroulement à haute tension suivant la revendication 1 ou 2, caractérisé par le fait que l'organe de contact (30) contient une première bande de contact (31 ) appliqué contre les éléments de coque (12, 13) et qui est reliée à l'extrémité extérieure (33) du premier enroulement partiel intérieur (2), et contient une seconde bande de contact (37) appliquée extérieurement contre les éléments de coque (12, 13) et qui est reliée à l'extrémité intérieure (39) de l'autre enroulement partiel extérieur (3), et que les bandes de contact (31, 37) sont reliées entre elles dans la zone de la fente comblée (18).

4. Enroulement à haute tension suivant la revendication 3, caractérisé par le fait que les bandes de contact (31, 37) sont constituées par une seule bande de contact (36) qui est guidée à travers la fente (18), et que la première bande de contact (31) est repliée avec une forme sinueuse dans la zone d'un élément de coque respectif (12) et que la seconde bande de contact (37) est repliée avec une forme sinueuse dans la zone de l'autre élément de coque respectif (13).

5. Enroulement à haute tension suivant l'une des revendications 2 à 4, caractérisé par le fait que les bandes de contact (31, 37) comportent, au niveau de leur zone de jonction (41, 42) avec les extrémités (33, 39) des enroulements partiels (2, 3), des pattes de fixation transversales (43, 44) qui sont fixées par leur première partie respective (47, 48) au moyen des feuilles respectivement dans la zone marginale des enroulements partiels (2, 3) et peuvent être rabattues par leur autre partie respective (45, 46) autour des feuilles (5).
